# EUROPÄISCHE PATENTSCHRIFT

(11) **EP 0 193 638 B1**
(45) Veröffentlichungstag und Bekanntmachung des Hinweises auf die Patenterteilung: **28.12.1988**
(21) Anmeldenummer: 85110072.7
(22) Anmeldetag: 10.08.1985
(51) Int. Cl.: E03D 11/02

(54) **Wasserklosettkombination**
Water closet combination
Water-closet

(30) Priorität: 07.03.1985 DE 3508019
(43) Veröffentlichungstag der Anmeldung: 10.09.1986
(73) Patentinhaber: IDEAL-STANDARD GMBH, D-53008 Bonn (DE)
(72) Erfinder: Brossardt, Ansgar, D-8000 München 40 (DE); Koerner, Arno, D-8000 München 40 (DE)

(56) Entgegenhaltungen:
- EP-A- 0 111 225
- US-A- 1 464 398
- US-A- 2 210 796
- US-A- 2 845 632
- US-A- 4 162 548

## Beschreibung

Die Erfindung bezieht sich auf eine Wasserklosettkombination, wobei der Klosettkörper auch einzeln verwendbar und der aufgesetzte Spülkasten an dem Klosettkörper hinten befestigt ist, und wobei der Spülkasten mit einem eine Aufsetzfläche bildenden Teil seines Bodens auf einer oberen Stützfläche des Klosettkörpers ruht, welche eine Verlängerung der hinteren Bankfläche desselben darstellt und wobei die Aufsetzfläche gegenüber einem nach unten gerichteten Befestigungsflansch für den Spülkasten vorspringt, der mit dem Befestigungsflansch einstückig ausgebildet ist.

Eine solche Wasserklosettkombination ist aus der US-A-2210796 (Fig. 4 und 5) bekannt. Nachteilig bei dieser Wasserklosettkombination ist, dass die Befestigungsmittel für den Spülkasten und die Spülwasserleitung sichtbar sind, was optisch störend ist, zumal es sich bei Wasserklosettkombinationen der genannten Art um hochwertige und relativ kostspielige Produkte handelt, an deren äusseres Erscheinungsbild entsprechend hohe Anforderungen gestellt werden, denen die bekannte Wasserklosettkombination nicht gerecht wird.

Der Erfindung liegt die Aufgabe zugrunde, diesen Nachteil mit einfachen technischen und funktionellen Mitteln zu beseitigen, die in der Fertigung keine Schwierigkeiten bereiten, eine leichte Sauberhaltung gestatten und zur Stabilitätserhöhung der Befestigung des Spülkastens beitragen.

Die Lösung dieser Aufgabe ergibt sich aus dem Kennzeichen des einzigen Anspruchs.

Die Erfindung wird nachfolgend an einem Ausführungsbeispiel näher erläutert, das in der Zeichnung dargestellt ist.

Es zeigen:
Fig. 1 eine Wasserklosettkombination in der Seitenansicht und
Fig. 2 die Wasserklosettkombination von hinten.

Darin ist mit 1 ein Klosettkörper bezeichnet, der mit einer Brille 2, einem Deckel 3 und einer Rückseite 4 versehen ist. Der Klosettkörper 1 ist im hinteren Bereich mit einer Bankfläche 5 versehen. Auf einer oberen Stützfläche 5' als Verlängerung der Bankfläche 5 ruht ein Spülkasten 6 mittels einer Aufsetzfläche 7 als Teil seines Bodens. Vom Spülkasten 6 führt eine angedeutete Spülwasserleitung 9 zum Klosettkörper 1; diese sowie nicht gezeigte Schrauben für die Befestigung des Spülkastens 6 sind verdeckt mittels an einem durchgehend flachen Befestigungsflansch 10 befindliche Schürzen 10', welche mit dem Befestigungsflansch 10 und dem Spülkasten 6 einstückig aus Keramik hergestellt sind und zur Stabilitätserhöhung beitragen. Auf der Rückseite des Klosettkörpers 1 ist der Spülkasten 6 mittels der nicht gezeigten Schrauben über die Durchgangslöcher 11 des Befestigungsflansches 10 befestigt, gegenüber welchem die Aufsetzfläche 7 vorspringt. Die Durchgangslöcher 11 sind mit einem Übermass versehen, das es gestattet, die Montage so durchzuführen, dass das Gewicht des Spülkastens 6 nicht auf den Schrauben liegt, sondern nur auf der Stützfläche 5', welche nicht auf der Höhe der Bankfläche 5 liegen muss.

Der Spülkasten 6 ist ferner mit einer Auslassöffnung 12 versehen, welche über die Spülwasserleitung 9 mit der Einlassöffnung 14 des Klosettkörpers 1 in Verbindung steht. DerAufnahmeraum 13 ermöglicht einen bequemen Zugang zu der Spülwasserleitung und den Befestigungsmitteln.

Eine erfindungsgemässe Klosettkombination bereitet in der Fertigung keine Schwierigkeiten. Die Montage ist denkbar einfach. Die Funktion ist sicher. Der gezeigte Klosettkörper 1 weist einen innenliegenden senkrechten Abgang auf. Er kann aber auch mit einem waagerechten Abgang für einen universellen Anschluss versehen sein.

## Patentansprüche

Wasserklosettkombination, wobei der Klosettkörper (1) auch einzeln verwendbar und der aufgesetzte Spülkasten (6) an dem Klosettkörper (1) hinten befestigt ist, und wobei der Spülkasten (6) mit einem eine Aufsetzfläche (7) bildenden Teil seines Bodens auf einer oberen Stützfläche (5') des Klosettkörpers (1) ruht, welche eine Verlängerung der hinteren Bankfläche (5) desselben darstellt, und wobei die Aufsetzfläche (7) gegenüber einem nach unten gerichteten Befestigungsflansch (10) für den Spülkasten (6) vorspringt, der mit dem Befestigungsflansch (10) einstückig ausgebildet ist, dadurch gekennzeichnet, dass der Befestigungsflansch (10) mit seitlichen Schürzen (10') versehen ist, welche die Befestigungsmittel für den Spülkasten (6) als auch die Spülwasserleitung (9) verdecken und mit dem Befestigungsflansch (10) und dem Spülkasten (6) einstückig ausgebildet sind.

## Claims

Water closet combination wherein the closet body (1) can also be used separately and the fitted toilet flush tank (6) is secured to the closet body (1) at the back, and wherein the toilet flush tank (6) rests, with a part of its base forming a resting surface (7), on an upper support surface (5') of the closet body (1) which is an extension of the rear seat surface (5), and wherein the resting surface (7) projects with respect to a downwardly directed securing flange (10) for the toilet flush tank (6) which is formed in on piece with the securing flange (10), characterised in that the securing flange (10) is provided with lateral aprons (10') which cover the securing means for the toilet flush tank (6) and also the flush water supply pipe (9) and are formed in one piece with the securing flange (10) and the toilet flush tank (6).

## Revendications

Système de water-closet, dans lequel le corps (1) de l'appareil peut également être utilisé séparément, le réservoir de chasse d'eau (6) étant monté sur l'arrière du corps (1) de l'appareil et reposant, par une partie de son fond qui constitue une face de pose (7), sur une face d'appui (5') prévue à la partie supérieure du corps (1) de l'appareil, dans le prolongement de la face d'assise arrière (5) de celui-ci, cette face de pose (7) du réservoir de chasse d'eau (6) formant une saillie vers l'avant par rapport à la bride de fixation (10) du réservoir de chasse (6), cette bride de fixation (10) étant dirigée vers le bas et constituant une pièce unique avec le réservoir, caractérisé en ce que la bride de fixation (10) est pourvu latéralement de pans de jupe (10') qui cachent les organes de fixation servant au montage du réservoir de chasse d'eau (6) ainsi que la conduite de chasse d'eau (9), ces pans de jupe (10') étant venus d'une seule pièce avec la bride de fixation (10) et avec le réservoir de chasse (6).
